# EUROPÄISCHE PATENTANMELDUNG

(11) **EP 0 987 085 A1**
(43) Veröffentlichungstag der Anmeldung: **22.03.2000**
(21) Anmeldenummer: 98115755.5
(22) Anmeldetag: 21.08.1998
(51) Int. Cl.: B24C 3/32

(54) **Verfahren zur Reinigung von Rohrleltungen**

(71) Anmelder: Elsen Rohrsanierung Gesellschaft zur Entwicklung und Anwendung von Systemen für Umwelt- und Sanierungstechniken mbH, 54662 Speicher (DE)
(72) Erfinder: Elsen, Wolfgang, 54662 Speicher (DE)
(74) Vertreter: König, Werner, Dipl.-Ing.

(57) **Zusammenfassung**

In Zu- und Ablaufleitungen für Wasser, Dampf oder Gas in Wohn-, Industrie- und Kommunalanlagen bilden sich nach einiger Betriebszeit Inkrustierungen, d. h. Ablagerungen vor allem aus Kalk und Rost. Das Entfernen der Verkrustungen erfolgt nach den bisher bekannten Verfahren mittels Druckluft, der ein bestimmter Anteil eines Abrasivmittels, z. B Quarzsand oder Korund, beigemischt wird.

Nach dem vorliegenden Verfahren das Abrasivmittel dagegen mittels eines Flüssigkeitsstromes durch die Rohrleitungen hindurchgeführt wird.

Durch den Schmirgeleffekt wird mit dem Verfahren eine wesentlich schonendere Entfernung von Inkrustierungen vorgenommen.

## Beschreibung

Die Erfindung betrifft ein Verfahren zur Reinigung von Rohrleitungen mittels eines durch sie hindurchgeführten Abrasivmittels.

In Zu- und Ablaufleitungen für Wasser, Dampf oder Gas in Wohn-, Industrie- und Kommunalanlagen bilden sich nach einiger Betriebszeit Inkrustierungen, d. h. Ablagerungen vor allem aus Kalk und Rost. Die Ablagerungen können die Rohrquerschnitte in erheblichem Maße verringern und sogar den Durchfluß des Strömungsmediums gänzlich verhindern.

Um nicht das gesamte Rohrleitungssystem erneuern zu müssen, was mit einem hohen Kostenaufwand verbunden wäre, sind Verfahren entwickelt worden, mit denen die Rohrleitungen zunächst von den Inkrustierungen befreit werden, um anschließend innen getrocknet und mit einem Kunstharz beschichtet zu werden, was die Korrosion der Rohrleitung verhindern soll und die Neuablage von Verkrustungen zumindest erschwert. Auf diese Weise brauchen nur einzelne oder ggf. gar keine Rohrabschnitte erneuert zu werden.

Das Entfernen der Verkrustungen erfolgt nach den bisher bekannten Verfahren mittels Druckluft, der ein bestimmter Anteil eines Abrasivmittels, z. B Quarzsand oder Korund, beigemischt wird. Die Druckluft kann dabei an einem freien Ende des zu sanierenden Rohrleitungssystems eingedrückt oder aber an einem der beiden freien Enden des Rohrleitungssystems abgesaugt werden. Letzteres hat den Vorteil, daß sich das mit den Belägen vermischte Abrasivmittel nicht so schnell vor Knickstellen des Rohrsystems oder an Engstellen mit besonders dicker Verkrustung ansammeln kann. Ansonsten könnte es zu einer Verstopfung kommen, die den Reinigungsvorgang behindert oder zu Unterbrechungen zwingt.

Die Verfahren sind beispielsweise aus dem EP-B 0 299 134 und dem EP-B 0 721 551 bekannt.

Durch das System Druckluft/Abrasivmittel werden jedoch auch die noch intakten Rohrwandungen in nicht unerheblichem Maße belastet. Da mit einem Druck von ca. 5 bis 6 bar gearbeitet wird und die Entfernung der Verkrustungen nicht gleichmäßig erfolgt, da diese an den einzelnen Rohrabschnitten sehr verschieden stark sind, trifft der starke Luft-Abrasivmittel-Strom auch aufbereits blanke Rohrwandungen und trägt somit auch das Wandungsmaterial mit ab. Insbesondere an Knickstellen des Rohrsystems tritt eine starke Belastung auf, da der Luftstrahl hier frontal auf die Rohrwandung trifft. Nicht selten werden deshalb Dünnstellen des Rohres und Rohrwinkel aufgerieben, die dann später Leckagen bilden.

Der Erfindung liegt die Aufgabe zugrunde, ein Verfahren zur Reinigung von Rohrleitungen anzugeben, mit dem eine weit geringerer mechanische Belastung der Rohre auftritt und somit Leckagen vermieden werden.

Erfindungsgemäß wird die Aufgabe dadurch gelöst, daß das Abrasivmittel mittels eines Flüssigkeitsstromes durch die Rohrleitungen hindurchgeführt wird.

Das Verfahren kann bevorzugt so durchgeführt werden, daß das Flüssigkeits-Abrasivmittel-Gemisch im Kreislauf über eine Flüssigkeitspumpe durch die Rohrleitungen gepumpt wird.

Als Flüssigkeit bietet sich natürlich die Verwendung von Wasser an. Dem werden übliche Abrasivmittel mit Korngrößen von ca. 0,25 bis 2 mm und einer Dichte > 2,0 g/cm³ zugesetzt. Die Verbindung von den freien Rohrenden zur Pumpe erfolgt bevorzugt über flexible Druckschläuche. Als Pumpe kann eine übliche Schlauchpumpe Verwendung finden.

Das Verfahren hat den Vorteil, daß durch den Schmirgeleffekt, der in der gesamten Rohrleitung gleichzeitig erfolgt, eine wesentlich schonendere Entfernung der Verkrustungen vorgenommen wird als bei der Verwendung von Druckluft, mit der quasi ein Sandstrahlen erfolgt und mit der die Abrasivpartikel mit hohem Druck aufdie Verkrustung, aber auch auf die Rohrinnenwände treffen. Leckagen können mit dem Verfahren deshalb verhindert werden.

Im Anschluß an die Rohrreinigung kann wie bekannt die Trocknung mit vorgewärmter Luft erfolgen, bei der sich das Rohrsystem auf eine gewünschte Temperatur aufheizt. Darauf kann die Beschichtung der Rohrinnenwände mittels eines viskosen, aushärtenden Kunstharzes durch Versprühen unter Zuhilfenahme ebenfalls von Druckluft vorgenommen werden.

Bei starken Inkrustierungen kann es vorteilhaft sein, das Verfahren so durchzuführen, daß eine Richtungsumkehr des Flüssigkeits-Abrasivmittel-Stromes eingeleitet wird.

Aus dem gleichen Grunde kann es auch vorteilhaft sein, das Verfahren so durchzuführen, daß die Druckhöhe in der Rohrleitung pulsiert.

Für einen Richtungswechsel bzw. eine Pulsation haben sich dabei Taktraten in der Größenordnung von 0,1 bis 1 Hz als zweckmäßig erwiesen.

Der Druck des Flüssigkeits-Abrasivmittel-Stromes kann an der Eingangsseite der Rohrleitung konstant gehalten werden.

Vorteilhaft kann das Verfahren aber auch so durchgeführt werden, daß die Druckdifferenz des strömenden Flüssigkeits-Abrasivmittel-Gemisches zwischen den freien Rohrenden der Rohrleitung gemessen wird und der Druck am Rohranfang umso höher gewählt wird je höher die gemessene Druckdifferenz ist. Abnehmende Druckdifferenz bedeutet, daß die Rohrleitung zunehmend durchlässiger wird, so daß der Eingangsdruck erniedrigt werden kann. Geht die Druckdifferenz auf einen Endwert, sinkt sie also innerhalb eines Zeitraumes nicht mehr signifikant, ist das ein Zeichen dafür, daß die Rohrleitung von den Verkrustungen weitgehend befreit ist und der Reinigungsprozeß abgebrochen werden kann.

Das Gemisch aus Ablagerungen, Abrasivmittel und Flüssigkeit wird anschließend entfernt und die Rohrleitung gespült sowie ggf. endoskopiert, bevor ggf. die Innenwandbeschichtung erfolgt.

Ablagerungen und Abrasivmittel lassen sich ggf. wieder voneinander trennen, so daß das Abrasivmittel mehrfach verwendet werden kann. So ist bei der Verwendung von Metallkorund als Abrasivmittel z. B. eine magnetische Trennung leicht möglich.

In Fällen starker Verkrustungen kann das Verfahren auch so durchgeführt werden, daß der Flüssigkeit chemisch aktive Zusätze z. B. Säuren, hinzugesetzt werden.

## Patentansprüche

1. Verfahren zur Reinigung von Rohrleitungen mittels eines durch sie hindurchgeführten Abrasivmittels, **dadurch gekennzeichnet,** daß das Abrasivmittel mittels eines Flüssigkeitsstromes durch die Rohrleitungen hindurchgeführt wird.

2. Verfahren nach Anspruch 1, dadurch gekennzeichnet, daß das Flüssigkeits-Abrasivmittel-Gemisch im Kreislauf über eine Flüssigkeitspumpe durch die Rohrleitungen gepumpt wird.

3. Verfahren nach Anspruch 1 oder 2, dadurch gekennzeichnet, daß als Flüssigkeit Wasser verwendet wird.

4. Verfahren nach einem der vorhergehenden Ansprüche, dadurch gekennzeichnet, daß ein Abrasivmittel mit einer Korngröße von 0,25 bis 2 mm verwendet wird.

5. Verfahren nach einem der vorhergehenden Ansprüche, dadurch gekennzeichnet, daß ein Abrasivmittel mit einer Dichte von > 2,0 g/cm³ verwendet wird.

6. Verfahren nach einem der vorhergehenden Ansprüche, dadurch gekennzeichnet, daß dem Flüssigkeits-Abrasivmittel-Gemisch ein Druck von 0,5 bis 10 bar aufgegeben wird.

7. Verfahren nach einem der vorhergehenden Ansprüche, dadurch gekennzeichnet, daß dem Flüssigkeits-Abrasivmittel-Gemisch eine pulsierende Druckhöhe aufgegeben wird.

8. Verfahren nach Anspruch 7, dadurch gekennzeichnet, daß die Pulsation mit einer Frequenz zwischen 0,1 und 1 Hz erfolgt.

9. Verfahren nach einem der vorhergehenden Ansprüche, dadurch gekennzeichnet, daß die Durchflußrichtung des Flüssigkeits-Abrasivmittel-Gemisches in periodischen Abständen geändert wird.

10. Verfahren nach Anspruch 9, dadurch gekennzeichnet, daß die Richtungsumkehr mit einer Frequenz von 0,1 bis 1 Hz erfolgt.

11. Verfahren nach einem der vorhergehenden Ansprüche, dadurch gekennzeichnet, daß der Druck des strömenden Flüssigkeits-Abrasivmittel-Gemisches an den freien Enden der Rohrleitung gemessen wird und der Druck an der Einlaßseite der Rohrleitung in Abhängigkeit von der Differenz der gemessenen Drücke eingestellt wird.

12. Verfahren nach einem der vorhergehenden Ansprüche, dadurch gekennzeichnet, daß dem Flüssigkeits-Abrasivmittel-Gemisch chemisch aktive Zusätze beigemischt werden.
